# EUROPÄISCHE PATENTSCHRIFT

(11) **EP 2 583 362 B1**
(45) Veröffentlichungstag und Bekanntmachung des Hinweises auf die Patenterteilung: **10.10.2018**
(21) Anmeldenummer: 11725978.8
(22) Anmeldetag: 24.05.2011
(51) Int. Cl.: H01R 43/00

(54) **VORRICHTUNG ZUM AUFBRINGEN VON KABELTÜLLEN AUF EIN KABEL**
APPARATUS FOR FITTING CABLE SLEEVES ONTO A CABLE
DISPOSITIF DESTINÉ À METTRE EN PLACE DES PASSE-CÂBLES SUR UN CÂBLE

(30) Priorität: 16.06.2010 EP 10166167
(43) Veröffentlichungstag der Anmeldung: 24.04.2013
(73) Patentinhaber: Schleuniger Holding AG, 3608 Thun (CH)
(72) Erfinder: WOSINSKI, Eugen, CH-8808 Pfäffikon (CH)
(74) Vertreter: Patentbüro Paul Rosenich AG
(86) Internationale Anmeldenummer: PCT/IB2011/052252
(87) Internationale Veröffentlichungsnummer: WO 2011/158145

(56) Entgegenhaltungen:
- EP-A2- 0 533 045
- EP-B1- 1 689 049
- GB-A- 412 859
- GB-A- 1 379 964

## Beschreibung

Die Erfindung betrifft eine Vorrichtung zum Aufbringen von Kabeltüllen auf ein Kabel, umfassend einen Schüttbehälter zur Aufnahme einer Vielzahl von losen Kabeltüllen, eine Fördereinrichtung zum Vereinzeln der im Schüttbehälter befindlichen Kabeltüllen und zum Fördern der vereinzelten Kabeltüllen zu einer Montagestelle sowie eine Montageeinrichtung zur Montage der geförderten Kabeltüllen auf das Kabel.

Bei der Herstellung von Kabeln beziehungsweise Kabelbäumen sind häufig Kabeltüllen auf dieselben aufzubringen. Die Montage der Kabeltüllen erfolgt dabei durch ein an sich bekanntes Montagewerkzeug. Um eine rationelle Fertigung zu ermöglichen, werden stetig sowohl Kabel als auch Kabeltüllen zur Montagestelle beziehungsweise dem Montagewerkzeug gefördert. Üblicherweise wird dazu ein Schüttbehälter mit den zu verarbeitenden Kabeltüllen befüllt, aus dem die Kabeltüllen bedarfsweise entnommen werden. Dazu sind aus dem Stand der Technik Vereinzelungseinrichtungen bekannt, welche die Kabeltüllen aus dem Schüttbehälter entnehmen und dem Montagewerkzeug in einer geordneten Weise, d.h. sequentiell zuführen.

Beispielsweise offenbart die EP 1 689 049 B1 dazu eine Einrichtung zur Tüllenbestückung von elektrischen Kabeln bestehend aus einem Basismodul zum Tragen eines Tüllenmoduls und eines Bestückungsmoduls, wobei das Tüllenmodul die zu bestückenden Tüllen lagerichtig dem Bestückungsmodul bereitstellt und das Bestückungsmodul die Kabel mit den Tüllen bestückt. Das aus Tüllenspeicher und Fördereinrichtung bestehende Tüllenmodul ist dabei steckbar am Basismodul anbringbar.

Nachteilig an dieser Lösung ist, dass der verwendete Trommelförderer vergleichsweise voluminös ist und die Maschine zur Tüllenbestückung eine relativ große Standfläche benötigt.

Neben der in der EP 1 689 049 B1 genannten Einrichtung zur Tüllenbestückung von elektrischen Kabeln sind auch solche bekannt, die einen Saugblasförderer zum Vereinzeln und Fördern von Kabeltüllen aufweisen. Diese sind jedoch relativ laut und benötigen vergleichsweise viel Energie für ihren Betrieb

Die GB 412859 A offenbart einen über zwei Umlenkrollen geführten Fördergurt mit innenliegenden Schaufeln, wobei der Gurt selbst aus unterschiedlichen Materialien gefertigt ist.

Aufgabe der Erfindung ist es daher, eine verbesserte Vorrichtung zum Aufbringen von Kabeltüllen auf ein Kabel anzugeben, insbesondere eine, welche kompakt, leise und energieeffizient ist.

Erfindungsgemäss wird diese Aufgabe durch eine Vorrichtung der eingangs genannten Art gelöst, bei der die Fördereinrichtung:
- ein endloses, ringförmiges, in den Schüttbehälter ragendes Fördermittel und
- Aufnahmemittel zur Aufnahme der Kabeltüllen umfasst, wobei die Aufnahmemittel an dem Fördermittel an der Innenseite des genannten Ringes angeordnet sind.

Gegenüber einem z.B. Saug-Blas-Förder hat diese Vereinzelungseinrichtung den Vorteil einer deutlich geringeren Geräuschentwicklung und eines deutlich geringeren Energieverbrauchs. Gegenüber einem Trommelförder hat diese Vereinzelungseinrichtung dagegen den Vorteil eines deutlich geringeren Platzbedarfs. Diese Art der Vereinzelungseinrichtung eignet sich daher besonders gut für eine Vorrichtung zum Aufbringen von Kabeltüllen auf ein Kabel.

Vorteilhafte Ausgestaltungen und Weiterbildungen der Erfindung ergeben sich nun aus den Unteransprüchen sowie aus der Beschreibung in Zusammenschau mit den Figuren bzw. sind durch sie geoffenbart.

Günstig ist es, wenn auf der Innenseite des durch das Fördermittel gebildeten Ringes wenigstens eine Rolle angeordnet ist, um welche das Fördermittel geführt wird. Vorteilhaft kann damit eine Reibkraft bei Bewegung des Fördermittels gering gehalten werden. Zudem kann die genannte Rolle als Gegenrolle einer von aussen auf das Fördermittel drückenden Antriebsrolle vorgesehen sein, sodass die Antriebskraft gut auf das Fördermittel übertragen werden kann.

Günstig ist zudem, wenn auf der Innenseite des durch das Fördermittel gebildeten Ringes mehrere Rollen angeordnet sind, um welche das Fördermittel geführt wird, wobei wenigstens zwei der Rollen auf der Innenseite des durch das Fördermittel gebildeten Ringes angeordnet und vertikal beabstandet sind. Vorteilhaft kann eine Reibkraft gegenüber der zuvor genannten Variante bei Bewegung des Fördermittels noch weiter reduziert werden.

Günstig ist es, wenn wenigstens eine der Rollen angetrieben und als Reibrolle beziehungsweise als Reibrad ausgebildet ist. Der Antrieb kann bei dieser Variante besonders leicht hergestellt werden, da lediglich ein glattes beziehungsweise schwach strukturiertes Fördermittel und eine glatte beziehungsweise schwach strukturierte Antriebsrolle benötigt werden. Zudem kann die Antriebsrolle bei Überbelastung durchrutschen, wodurch ein Schaden am Antriebsmotor oder einem zwischen Antriebsrolle und Antriebsmotor liegendem Getriebe vermieden werden kann.

Günstig ist es aber auch, wenn wenigstens eine der Rollen angetrieben und als Stachelrolle, Stachelrad beziehungsweise Stachelwalze oder als Zahnrad ausgebildet ist. Auf diese Weise kann ein Formschluss mit dem Fördermittel hergestellt werden. Vorteilhaft ist dabei, dass nicht so hohe Andruckkräfte der Rolle an das Fördermittel nötig sind wie bei einem Reibrad. Die Lagerung der Rolle kann daher fragiler gestaltet werden. Auch können wegen der verminderten Lagerkräfte kleinere Antriebsmotoren eingesetzt werden. Schliesslich wird wegen der verringerten Anpresskräfte auch die Gefahr von Verletzungen vermindert, wenn ein Bediener der Maschine ungewollt zwischen Fördermittel und Antriebsrolle geraten sollte.

Durch den Formschluss kann zudem eine Bewegung der Antriebsrolle unmittelbar eindeutig einer Bewegung des Fördermittels zugeordnet werden. Dies bietet Vorteile, wenn eine Stellung des Fördermittels zum Beispiel aus dem Signal eines Schrittmotors oder eines Drehgebers ermittelt werden soll. Zudem können Verschmutzungen der Antriebsrolle oder des Bandes, selbst ölige Verunreinigungen, nicht so leicht eine Störung der Maschine hervorrufen.

Um den Formschluss herzustellen, können beispielsweise die Stacheln einer Stachelrolle in Ausnehmungen im ringförmigen Fördermittel eingreifen, ähnlich wie die Antriebsrolle eines Filmprojektors in Ausnehmungen im Filmmaterial eingreift. Die Stachelrolle kann dabei innerhalb des durch das Fördermittel gebildeten Rings angeordnet sein oder auch ausserhalb. Alternativ kann der Formschluss auch über ein Zahnrad hergestellt werden, welches in eine Zahnung des Fördermittels eingreift. Dieses kann dazu wenigstens abschnittsweise wie ein Zahnriemen ausgebildet sein. Das Zahnrad kann wie die Zahnung des Fördermittels innerhalb des durch das Fördermittel gebildeten Rings angeordnet sein oder auch ausserhalb.

Besonders vorteilhaft ist es, wenn:
- anstelle der zumindest einen mit dem Fördermittel im Eingriff stehenden angetriebenen Rolle eine mit einem endlosen, ringförmigen Antriebsmittel im Eingriff stehende Antriebsrolle vorgesehen ist, und
- das Antriebsmittel mit dem Fördermittel an der Aussenseite des durch das Fördermittel gebildeten Ringes abschnittsweise im Eingriff steht.
Auf diese Weise wird der Antrieb auf jene Seite des Fördermittels verlagert, an der keine Aufnahmemittel angeordnet sind, nämlich an die Aussenseite des durch das Fördermittel gebildeten Ringes. Dennoch können auf diese Weise hohe Reibkräfte übertragen werden. Ein Formschluss zwischen Antriebsrolle und Fördermittel ist - wenngleich prinzipiell denkbar - in aller Regel nicht notwendig. Die Vereinzelungseinrichtung kann bei dieser Erfindungsvariante unter Umständen konstruktiv einfacher gestaltet werden. Beispielsweise kann ein schmaler Antriebsriemen mit einem breiteren Fördermittel kombiniert werden.

Vorteilhaft ist es weiterhin, wenn gegenüber einer mit einem Fördermittel im Eingriff stehenden, angetriebenen Rolle oder gegenüber einer mit einem endlosen, ringförmigen Antriebsmittel im Eingriff stehende Antriebsrolle eine weitere Rolle angeordnet ist. Auf diese Weise kann der Anpressdruck einer Antriebsrolle auf das Fördermittel/Antriebsmittel erhöht, beziehungsweise das Fördermittel/Antriebsmittel besser über die Antriebsrolle geführt werden. Die zusätzliche Rolle kann dabei leerlaufend oder ebenfalls angetrieben sein.

Besonders vorteilhaft ist es auch, wenn das Fördermittel in einer Schiene geführt wird, wobei insbesondere auf innerhalb des durch das Fördermittel gebildeten Ringes angeordnete Rollen, über welche das Fördermittel geführt wird, verzichtet werden kann. Insbesondere wenn auf solche Rollen verzichtet wird, kann praktisch die gesamte Breite des Fördermittels für die Aufnahmemittel verwendet werden, da ja keine Auflagefläche für Rollen vorgesehen werden muss.

Vorteilhaft ist es auch, wenn ein in das Innere des genannten Ringes ragender horizontaler oder schräger Förderabschnitt vorgesehen ist. Die Kabeltüllen fallen bei dieser Variante im Bereich des oberen Totpunktes des Fördermittels auf den zusätzlichen Förderabschnitt und werden von diesem in bereits vereinzelter Form zur Montagestelle transportiert.

Günstig ist es, wenn als Förderabschnitt einer oder mehrere aus der Gruppe: Förderband, Rutsche, Rüttler vorgesehen ist. Je nach Art der zu vereinzelnden Kabeltüllen und des Transportwegs zur Montagestelle kann bei dieser Variante der am besten geeignete Förderabschnitt vorgesehen werden.

Günstig ist es weiterhin, wenn als Fördermittel eines oder mehrere aus der Gruppe: Band, Riemen, Seil, Kette vorgesehen sind. Je nach Art der Aufnahmemittel, welche an dem Fördermittel befestigt werden, sowie je nach Art des Antriebs können bei dieser Variante die am besten geeigneten Fördermittel vorgesehen werden.

Günstig ist es weiterhin, wenn als Aufnahmemittel eines oder mehrere aus der Gruppe: Schaufel, Gabel, Stift, Platte vorgesehen sind. Je nach Art der zu vereinzelnden Kabeltüllen können bei dieser Variante die am besten geeigneten Aufnahmemittel vorgesehen werden.

Vorteilhaft ist es schliesslich, wenn das Fördermittel ein aus elastischem Kunststoff oder Gummi bestehendes Band mit darauf angeordneten Schaufeln aus Kunststoff umfasst. Besonders vorteilhaft ist es dabei, wenn die Schaufeln auf das Band aufgeklebt oder aufgenietet sind. Auf diese Weise kann das Band einfach hergestellt werden, beziehungsweise kann sogar ein herkömmliches, eigentlich für einen anderen Zweck vorgesehenes, Band verwendet werden, auf dem Schaufeln oder Platten angeordnet werden. Da das Band aus Gummi oder elastischem Kunststoff besteht, können zudem Toleranzen des Bands oder dessen Lagerung ausgeglichen werden.

Die obigen Ausgestaltungen und Weiterbildungen der Erfindung lassen sich auf beliebige Art und Weise kombinieren.

Die vorliegende Erfindung wird nachfolgend anhand der in den schematischen Figuren der Zeichnung angegebenen Ausführungsbeispiele näher erläutert. Es zeigen dabei:
- Fig. 1: eine stark vereinfachte, schematisch dargestellte Ausführungsform einer erfindungsgemässen Vorrichtung;
- Fig. 2: eine konkrete Ausführungsform einer erfindungsgemässen Vorrichtung schräg von vorne;
- Fig. 3: die Vorrichtung aus Fig. 2 schräg von hinten;
- Fig. 4: die Vorrichtung aus Fig. 2 und 3 in Seitenansicht;
- Fig. 5: ein schematisch dargestelltes Förderband, welches über eine innenliegende Antriebsrolle angetrieben wird;
- Fig. 6: ein schematisch dargestelltes und gelochtes Förderband, welches über eine innenliegende Stachelrolle angetrieben wird;
- Fig. 7: ein schematisch dargestelltes Förderband, welches über eine innenliegende Zusatzrolle angetrieben wird;
- Fig. 8: ein schematisch dargestelltes Förderband, welches über eine außenliegende Zusatzrolle angetrieben wird;
- Fig. 9: ein schematisch dargestelltes Förderband mit einer innenliegenden und einer aussenliegenden Zusatzrolle;
- Fig. 10: eine Baugruppe der erfindungsgemässen Vorrichtung mit einem Förderband schräg von hinten;
- Fig. 11: die Baugruppe aus Fig. 10 in Seitenansicht und
- Fig. 12: die Baugruppe aus Fig. 10 und 11 im Schnitt.

In den Figuren der Zeichnung sind gleiche und ähnliche Teile mit gleichen Bezugszeichen und funktionsähnliche Elemente und Merkmale - sofern nichts Anderes ausgeführt ist - mit gleichen Bezugszeichen aber unterschiedlichen Indizes versehen.

Fig. 1 zeigt eine stark vereinfachte, schematisch dargestellte Ausführungsform einer erfindungsgemässen Vorrichtung 1a zum Aufbringen von Kabeltüllen 2 auf ein Kabel (nicht dargestellt). Die Vorrichtung 1a umfasst einen Schüttbehälter 3 zur Aufnahme einer Vielzahl von losen Kabeltüllen 2 und eine Fördereinrichtung zum Vereinzeln der im Schüttbehälter befindlichen Kabeltüllen 2 und zum Fördern der vereinzelten Kabeltüllen 2 zu einer Montagestelle.

Die Fördereinrichtung besteht im Wesentlichen aus einem endlosen, ringförmigen Fördermittel 4, mehreren Rollen 5, um welche das Fördermittel 4 geführt wird, Aufnahmemitteln 6 zur Aufnahme der Kabeltüllen 2, sowie aus einer gegenüber der Waagrechten leicht schräg gestellten Rutsche 7, welche in das Innere des durch das Fördermittel 4 gebildeten Ringes ragt. Die Rollen 5 (hier konkret 2 Stück) sind auf der Innenseite des genannten Ringes angeordnet und vertikal beabstandet. Wenigstens eine der Rollen 5 ist dabei angetrieben. Die Aufnahmemittel 6 sind an dem Fördermittel 4 an der Innenseite des Ringes angeordnet. Die Rollen 5 weisen dazu einen Einstich auf, sodass die Aufnahmemittel 6 die Rollen 5 auch passieren können. Selbstverständlich sind zusätzliche Führungs- und/oder Antriebsrollen auch auf der Aussenseite des Ringes möglich (siehe dazu auch die Figuren 5 bis 9).

Wird nun das Fördermittel 4 durch die Rollen 5 angetrieben, so werden die Aufnahmemittel 6 durch den Schüttbehälter 3 bewegt und nehmen dabei Kabeltüllen 2 auf. Diese werden nach oben bewegt, fallen im Bereich des oberen Totpunkts des Fördermittels 4 auf die Rutsche 7 und rollen zur Montagestelle vor. Dort werden sie mit Hilfe eines Montagewerkzeugs 8 auf ein Kabel (nicht dargestellt) montiert. Selbstverständlich ist auch denkbar, dass die Kabeltüllen 2 in einer anderen Lage, d.h. liegend, zum Montagewerkzeug 8 befördert werden.

Als Fördermittel 4 kommen anstelle des hier gezeigten Bandes beispielsweise auch Riemen, Seile oder Ketten in Betracht. Als Aufnahmemittel 6 kommen anstelle der hier gezeigten Platte beispielsweise auch Schaufeln, Gabeln oder Stifte in Betracht. Anstelle der Rutsche 7 kann beispielsweise auch ein Förderband oder ein Rüttler vorgesehen sein.

Die Figuren 2 und 3 zeigen nun eine konkrete Ausführungsform einer erfindungsgemässen Vorrichtung 1b schräg von vorne (Fig. 2) und schräg von hinten (Fig. 3).

Die Vorrichtung 1b umfasst einen Rahmen 9 und ein darin angebrachtes, an sich bekanntes und nicht im Detail bezeichnetes Montagewerkzeug 8. Weiterhin umfasst die Vorrichtung 1b einen Schüttbehälter 3 zur Aufnahme einer Vielzahl von losen Kabeltüllen 2 und eine Fördereinrichtung zum Vereinzeln der im Schüttbehälter befindlichen Kabeltüllen 2 und zum Fördern der vereinzelten Kabeltüllen 2 zu dem Montagewerkzeug 8.

Anstelle der in Fig. 1 dargestellten mit dem Fördermittel 4 im Eingriff stehenden, angetriebenen Rolle 5 ist bei dieser Ausführungsvariante eine mit einem endlosen, ringförmigen Antriebsmittel 10 im Eingriff stehende und von einem Motor 11 angetriebene Antriebsrolle 12 vorgesehen. Als Antriebsmittel 10 ist in diesem Beispiel ein Band vorgesehen. Denkbar wäre aber auch, dass als Antriebsmittel 10 beispielsweise ein Riemen, ein Seil oder eine Kette eingesetzt wird. Das Antriebsmittel 10 steht mit dem Fördermittel 4 an der Aussenseite des durch das Fördermittel 4 gebildeten Ringes abschnittsweise im Eingriff. An der Innenseite des Fördermittels 4 sind wiederum Aufnahmemittel 6 angebracht.

Zudem wird das Fördermittel 4 in einer Schiene und nicht über Rollen geführt. Die Schiene hat dabei die Form eines Ovals. Selbstverständlich wäre auch für diese Ausführungsvariante denkbar, dass das Fördermittel 4 wie in Fig. 1 alternativ oder zusätzlich über Rollen 5 geführt wird.

Die Fördereinrichtung umfasst in diesem Beispiel eine gegenüber der Waagrechten leicht schräg gestellte Rüttelschiene 13, welche in das Innere des durch das Fördermittel 4 gebildeten Ringes ragt. Die Rüttelschiene 13 wird dabei von einem Rüttelmotor 14 angetrieben, welche die Rüttelschiene 13 in Schwingungen versetzt und solcherart die Förderung von Kabeltüllen 2 bewirkt.

Die Funktion der in den Figuren 2 und 3 dargestellten Vorrichtung 1b ist ähnlich der in der Fig. 1 dargestellten Vorrichtung 1a. Wird das Antriebsmittel 10 durch den Antriebsmotor 11 und die Antriebsrolle 12 angetrieben, so überträgt sich die Bewegung des Antriebsmittels 10 auch auf das Fördermittel 4 (hier realisiert durch eine Kette). Auf diese Weise werden die Aufnahmemittel 6 durch den Schüttbehälter 3 bewegt und nehmen dabei Kabeltüllen 2 auf. Diese werden nach oben bewegt, fallen im Bereich des oberen Totpunkts des Fördermittels 4 auf die Rüttelschiene 13 und werden durch deren Vibrationen zur Montagestelle transportiert. Dort werden sie mit Hilfe eines Montagewerkzeugs 8 auf ein Kabel (nicht dargestellt) montiert.

Vorteilhaft bilden der Schüttbehälter 3 und der Förderabschnitt 4..6 eine bauliche Einheit. Dadurch kann der Förderabschnitt 4..6 optimal an die im jeweiligen Schüttbehälter 3 befindlichen Kabeltüllen 2 angepasst werden. Beispielweise verlangen runde Kabeltüllen 2 andere Aufnahmemittel 6 als rechteckige, dünne andere als dicke usw. Vorzugsweise werden also mit einer bestimmten Art von Kabeltüllen 2 beschickte Schüttbehälter 3 mit einem speziell auf die jeweiligen Kabeltüllen 2 abgestimmten Förderabschnitt 4..6 kombiniert. Vorteilhaft brauchen die Schüttbehälter 3 beim Umrüsten einer Maschine somit auch nicht entleert werden. Ein unbeabsichtigtes Kombinieren aufeinander schlecht abgestimmter Komponenten und damit verbundenen Lücken im Förderstrom sowie einem damit verbunden Verklemmen von Kabeltüllen 2 wird auf diese Weise ebenfalls wirkungsvoll vermieden.

Selbstverständlich können auch das Antriebsband 10 und der Antriebsmotor 11 Teile der genannten Baueinheit sein, sodass ein Anlegen des Antriebsbands 10 beim Umrüsten der Vorrichtung 1b entfallen kann. Denkbar wäre aber beispielsweise auch, dass der Antrieb des Fördermittels 4 über ein Reibrad erfolgt (siehe auch die Figuren 7 und 8). Bei einer solchen Variante wird das Fördermittel 4 beim Umrüsten einfach gegen das genannte Reibrad gedrückt.

Schliesslich kann auch die Rüttelschiene 13, insbesondere mit dem Rüttelmotor 14, Teil der angesprochenen Baueinheit sein. Auf diese Weise kann auch dieser Förderabschnitt optimal auf die zu fördernden Kabeltüllen 2 abgestimmt sein.

Fig. 4 zeigt nun die bereits in den Figuren 2 und 3 dargestellte Vorrichtung 1b in Seitenansicht. Zusätzlich zu den bereits erläuterten Einheiten ist hier gut eine mittels Passschrauben 16 mit dem Rahmen 9 verbundene Adapterplatte 15 zu erkennen. Die zuvor erläuterte Baueinheit wird in diesem Beispiel mittels seiner Basisplatte 17 mit der Klemmschraube 19 ohne Werkzeug über die Adapterplatte 15 am Rahmen 9 befestigt.

Die Basisplatte 17 trägt sowohl den Rüttelmotor 14 (gebildet durch einen als Linearmotor wirkenden Elektromagneten) sowie die über Federn 18 gelagerte Rüttelschiene 13. Über die Basisplatte 17 ist weiterhin das Fördermittel 4, die Schiene, in welcher das Fördermittel 4 geführt wird (alternativ oder zusätzlich zu Rollen entsprechend den Rollen 5 aus der Fig. 1), die Antriebsmittel 10, der Motor 11, die Antriebsrolle 12 und der Schüttbehälter 3 befestigt.

Die Figuren 5 bis 9 zeigen nun verschiedene Varianten, wie das Fördermittel 4 angetrieben werden kann.

In der Fig. 5 wird ein Förderband 4a, so wie dies auch in der Fig. 1 der Fall ist, über eine innenliegende Antriebsrolle 5a angetrieben. Die Rolle 5b ist als leerlaufende Rolle ausgebildet. Denkbar wäre natürlich auch, dass die Rolle 5b alternativ zur Rolle 5a oder zusätzlich dazu angetrieben wird. Gut zu erkennen ist in der Fig. 5 auch, dass der mittlere Bereich des Förderbands 4a wegen der Aufnahmemittel 6 frei von Rollen 5a, 5b ist.

Die Antriebsrolle 5a ist in diesem Beispiel als Reibrolle beziehungsweise als Reibrad ausgebildet ist. Diese kann bei Überbelastung durchrutschen, wodurch ein Schaden am Antriebsmotor oder einem zwischen Antriebsrolle 5a und Antriebsmotor liegendem Getriebe vermieden werden kann.

Fig. 6 zeigt nun eine Variante der Erfindung mit einem gelochten Förderband 4b, welches mit den beiden als Stachelrolle ausgebildeten Antriebsrollen 5c, 5d in Eingriff steht. Selbstverständlich kann auch hier nur eine der Rollen 5c, 5d als Antriebsrolle ausgebildet werden. Bei der lose laufenden Rolle kann dann auf die Stacheln verzichtet werden.

Vorteilhaft kann bei dieser Variante der Erfindung eine Bewegung der Antriebsrollen 5c, 5d unmittelbar eindeutig einer Bewegung des Förderbands 4b zugeordnet werden. Dies bietet Vorteile, wenn eine Stellung des Förderbands 4b zum Beispiel aus dem Signal eines Schrittmotors oder eines Drehgebers ermittelt werden soll. Zudem können Verschmutzungen der Antriebsrollen 5c, 5d oder des Förderbands 4b, selbst ölige Verunreinigungen, nicht so leicht eine Störung der Maschine hervorrufen.

Vorteilhaft können bei dieser Variante der Erfindung auch die Andruckkräfte der Rollen 5c, 5d an das Förderband 4b gegenüber einem Reibradantrieb verringert werden. Die Lagerung der Rollen 5c, 5d kann daher fragiler gestaltet werden. Auch können wegen der verminderten Lagerkräfte kleinere Antriebsmotoren eingesetzt werden.

Fig. 7 zeigt nun eine Variante der Erfindung, bei der die Rollen 5a und 5b, um welche das Förderband 4a gewunden ist, als leer laufende Rollen ausgebildet sind. Der Antrieb erfolgt hier über zusätzliche im Inneren des durch das Förderband 4a gebildeten Ringes angeordnete Antriebsrollen 5e.

Fig. 8 zeigt eine Anordnung, welche der in Fig. 7 gezeigten Anordnung sehr ähnlich ist. Im Unterschied dazu, sind anstelle der im Inneren des genannten Ringes liegenden Antriebsrollen 5e, aussenliegende Antriebsrollen 5f vorgesehen. Diese Variante der Erfindung kann Vorteile beim Umrüsten der Maschine bieten, beispielsweise wenn eine aus dem Förderband 4a und den Rollen 5a und 5b gebildete Baueinheit beim Umrüsten einfach auf die mit der Maschine fix verbundenen Antriebsrolle 5e angedrückt wird. Zudem können - da die Aussenseite frei von Aufnahmemitteln 6 ist - breitere Antriebsrollen 5f eingesetzt und somit höhere Antriebskräfte übertragen werden.

Fig. 9 zeigt schliesslich eine Variante der Erfindung, bei der die zwei Rollen 5e und 5f einander gegenüber liegen. Dabei kann die Rolle 5e oder die Rolle 5f angetrieben sein. Selbstverständlich können auch beide Rollen 5e, 5f angetrieben sein. Mit Hilfe der gezeigten Anordnung können hohe Anpresskräfte der Antriebsrolle 5e, 5f auf das Förderband 4a aufgebracht und somit höhere Antriebskräfte auf dieses übertragen werden. Gegenüber den in Fig. 7 und 8 gezeigten Anordnungen, bei denen das Förderband 4a zumindest im Bereich der Antriebsrollen 5e und 5f gegen eine Führungsschiene gedrückt wird, können so die verlustbringenden Reibkräfte verringert werden.

Die Rollen 5e und 5f sind in den Figuren 7 bis 9 als Reibrollen ausgebildet. Denkbar wäre aber natürlich auch, dass diese als Stachelrollen ausgebildet sind. Generell kann der Formschluss auch über ein Zahnrad hergestellt werden, welches in eine Zahnung des Förderbands eingreift. Dieses kann dazu wenigstens abschnittsweise wie ein Zahnriemen ausgebildet sein (beispielsweise in dem Bereich, in dem das Förderband 4b die Lochung aufweist). Das Zahnrad kann wie die Zahnung des Fördermittels innerhalb des durch das Fördermittel gebildeten Rings angeordnet sein oder auch ausserhalb. Denkbar ist schliesslich auch, dass die Antriebsrollen 5a, 5b, 5e, 5f und/oder das Antriebsband 4a leicht strukturiert, zum Beispiel geprägt sind, um den Reibschluss zu verbessern.

Fig. 10 zeigt nun eine Baugruppe der erfindungsgemässen Vorrichtung zum Aufbringen von Kabeltüllen 2 schräg von hinten, konkret ein Modul umfassend ein endloses, ringförmiges, in einen Schüttbehälter (nicht dargestellt) ragendes Fördermittel 4a mit Aufnahmemitteln 6 zur Aufnahme der Kabeltüllen 2. Fig. 11 zeigt die Baugruppe in Seitenansicht, Fig. 12 im Schnitt.

Die Aufnahmemittel 6 sind in diesem Beispiel durch Platten beziehungsweise Schaufeln gebildet, welche an dem durch ein Gummiband gebildeten Fördermittel 4a angenietet sind. Am oberen Ende des durch das Gummiband 4a gebildeten Ringes ist eine Rolle 5a angeordnet, um welche das Gummiband 4a geführt ist, und gegen die eine aussen auf das Gummiband 4a wirkende Antriebsrolle 5f drückt. Die Antriebsrolle 5f wird dabei von einem Motor 11 angetrieben. Am unteren Ende des durch das Gummiband 4a gebildeten Ringes befindet sich eine Führungsschiene, in der das Gummiband 4a geführt ist. Alternativ oder zusätzlich ist vorstellbar, dass auch am unteren Ende des Ringes eine Rolle angeordnet ist, um die das Gummiband 4a geführt wird.

Weiterhin umfasst die Baugruppe eine Rüttelschiene 13, einen Rüttelmotor 14, eine Basisplatte 17 sowie zwei Federn 18. Die Funktion der genannten Bauteile gleicht der Funktion der gleichnamigen Bauteile der Vorrichtung 1b aus den Figuren 2 bis 4.

Abschliessend wird angemerkt, dass die aufgezeigten Varianten nur einen Ausschnitt aus den vielen Möglichkeiten für die Erfindung darstellen, und nicht dazu herangezogen werden dürfen, den Anwendungsbereich der Erfindung zu limitieren. Für den Fachmann sollte es ein Leichtes sein, die Erfindung basierend auf den hier dargestellten Überlegungen auf seine Bedürfnisse anzupassen, ohne dabei den Schutzbereich der Erfindung zu verlassen. Darüber hinaus wird darauf hingewiesen, dass Teile der in den Figuren dargestellten Vorrichtungen auch die Basis für unabhängige Erfindungen bilden können.

### Bezugszeichenliste

- 1a, 1b: Vorrichtung zum Aufbringen von Kabeltüllen auf ein Kabel
- 2: Kabeltülle
- 3: Schüttbehälter
- 4, 4a, 4b: Fördermittel (Band, Kette)
- 5, 5a..5f: Rolle
- 6: Aufnahmemittel (Platte, Schaufel)
- 7: Rutsche
- 8: Montagewerkzeug
- 9: Rahmen
- 10: Antriebsmittel (Band)
- 11: Antriebsmotor
- 12: Antriebsrolle für Antriebsmittel 10
- 13: Rüttelschiene
- 14: Rüttelmotor (elektromagnetisch)
- 15: Adapterplatte
- 16: Passschraube
- 17: Basisplatte
- 18: Feder
- 19: Klemmschraube

## Patentansprüche

1. Vorrichtung (1a, 1b) zum Aufbringen von Kabeltüllen (2) auf ein Kabel, umfassend:
- einen Schüttbehälter (3) zur Aufnahme einer Vielzahl von losen Kabeltüllen (2),
- eine Fördereinrichtung zum Vereinzeln der im Schüttbehälter (3) befindlichen Kabeltüllen (2) und zum Fördern der vereinzelten Kabeltüllen (2) zu einer Montagestelle und
- eine Montageeinrichtung (8) zur Montage der geförderten Kabeltüllen (2) auf das Kabel,
**dadurch gekennzeichnet, dass** die Fördereinrichtung:
- ein endloses, ringförmiges, in den Schüttbehälter (3) ragendes Fördermittel (4, 4a, 4b) und
- Aufnahmemittel (6) zur Aufnahme der Kabeltüllen (2) umfasst, wobei die Aufnahmemittel (6) an dem Fördermittel (4, 4a, 4b) an der Innenseite des genannten Ringes angeordnet sind.

2. Vorrichtung (1a, 1b) nach Anspruch 1, **gekennzeichnet durch** wenigstens eine auf der Innenseite des durch das Fördermittel (4, 4a, 4b) gebildeten Ringes angeordnete Rolle (5, 5a..5f), um welche das Fördermittel (4, 4a, 4b) geführt wird.

3. Vorrichtung (1a, 1b) nach Anspruch 1, **gekennzeichnet durch** mehrere Rollen (5, 5a..5f), um welche das Fördermittel (4, 4a, 4b) geführt wird, wobei wenigstens zwei der Rollen (5, 5a..5f) auf der Innenseite des durch das Fördermittel (4, 4a, 4b) gebildeten Ringes angeordnet und vertikal beabstandet sind.

4. Vorrichtung (1a, 1b) nach Anspruch 2 oder 3, **dadurch gekennzeichnet, dass** wenigstens eine der Rollen (5, 5a, 5b, 5e, 5f) angetrieben und als Reibrolle ausgebildet ist.

5. Vorrichtung (1a, 1b) nach Anspruch 2 oder 3, **dadurch gekennzeichnet, dass** wenigstens eine der Rollen (5e, 5f) angetrieben und als Stachelrolle oder Zahnrad ausgebildet ist.

6. Vorrichtung (1a, 1b) nach einem der Ansprüche 1 bis 3, **dadurch gekennzeichnet, dass**
- eine mit einem endlosen, ringförmigen Antriebsmittel (10) im Eingriff stehende Antriebsrolle (12) vorgesehen ist, und
- das Antriebsmittel (10) mit dem Fördermittel (4, 4a, 4b) an der Aussenseite des durch das Fördermittel (4, 4a, 4b) gebildeten Ringes abschnittsweise im Eingriff steht.

7. Vorrichtung (1a, 1b) nach einem der Ansprüche 1 bis 6, **dadurch gekennzeichnet, dass** gegenüber einer mit einem Fördermittel (4, 4a, 4b) im Eingriff stehende, angetriebenen Rolle (5, 5a..5f) oder gegenüber einer mit einem endlosen, ringförmigen Antriebsmittel (10) im Eingriff stehende Antriebsrolle (12) eine weitere Rolle angeordnet ist.

8. Vorrichtung (1a, 1b) nach einem der Ansprüche 1 bis 7, **dadurch gekennzeichnet, dass** das Fördermittel (4, 4a, 4b) in einer Schiene geführt wird.

9. Vorrichtung (1a, 1b) nach einem der Ansprüche 1 bis 8, **gekennzeichnet durch** einen in das Innere des genannten Ringes ragenden horizontalen oder schrägen Förderabschnitt (7, 13).

10. Vorrichtung (1a, 1b) nach Anspruch 9, **dadurch gekennzeichnet, dass** als Förderabschnitt (7, 13) einer oder mehrere aus der Gruppe: Förderband, Rutsche, Rüttler vorgesehen ist.

11. Vorrichtung (1a, 1b) nach einem der Ansprüche 1 bis 10, **dadurch gekennzeichnet, dass** als Fördermittel (4, 4a, 4b) eines oder mehrere aus der Gruppe: Band, Riemen, Seil, Kette vorgesehen sind.

12. Vorrichtung (1a, 1b) nach einem der Ansprüche 1 bis 11, **dadurch gekennzeichnet, dass** als Aufnahmemittel eines oder mehrere aus der Gruppe: Schaufel, Gabel, Stift, Platte vorgesehen sind.

13. Vorrichtung (1a, 1b) nach Anspruch 11 und 12, **dadurch gekennzeichnet, dass** das Fördermittel (4, 4a, 4b) ein aus elastischem Kunststoff oder Gummi bestehendes Band mit darauf angeordneten Schaufeln aus Kunststoff umfasst.

14. Vorrichtung (1a, 1b) nach Anspruch 13, **dadurch gekennzeichnet, dass** die Schaufeln auf das Band aufgeklebt sind.

15. Vorrichtung (1a, 1b) nach Anspruch 13, **dadurch gekennzeichnet, dass** die Schaufeln auf das Band aufgenietet sind.

## Claims

1. A device (1a, 1b) for the application of cable sleeves (2) onto a cable, comprising:
- a bulk goods container (3) for the accommodation of a multiplicity of loose cable sleeves (2),
- a conveyor device for the separation of the cable sleeves (2) located in the bulk goods container (3) and for the conveyance of the separated cable sleeves (2) to an installation location and
- an installation device (8) for the installation of the conveyed cable sleeves (2) onto the cable,
**characterised in that**, the conveyor device comprises
- a continuous, ring-form conveyance means (4, 4a, 4b) projecting into the bulk goods container (3), and
- an accommodation means (6) for the accommodation of the cable sleeves (2), wherein the accommodation means (6) are arranged on the conveyance means (4, 4a, 4b) on the inner face of the said ring.

2. The device (1a, 1b) in accordance with claim 1, **characterised by** at least one pulley (5, 5a...5f) arranged on the inner face of the ring formed by the conveyance means (4, 4a, 4b), around which the conveyance means (4, 4a, 4b) is guided.

3. The device (1a, 1b) in accordance with claim 1, **characterised by** a plurality of pulleys (5, 5a...5f), around which the conveyance means (4, 4a, 4b) is guided, wherein at least two of the pulleys (5, 5a...5f) are arranged on the inner face of the ring formed by the conveyance means (4, 4a, 4b) and are spaced apart vertically.

4. The device (1a, 1b) in accordance with claim 2 or 3, **characterised in that**, at least one of the pulleys (5, 5a, 5b, 5e, 5f) is driven and is designed as a friction pulley.

5. The device (1a, 1b) in accordance with claim 2 or 3, **characterised in that**, at least one of the pulleys (5e, 5f) is driven and is designed as a spiked pulley or a toothed wheel.

6. The device (1a, 1b) in accordance with claim 1 or 3, **characterised in that**,
- a drive pulley (12) is provided that is in engagement with a continuous, ring-form drive means (10), and
- the drive means (10) is in engagement with sections of the conveyance means (4, 4a, 4b) on the outer face of the ring formed by the conveyance means (4, 4a, 4b).

7. The device (1a, 1b) in accordance with one of the claims 1 to 6, **characterised in that**, a further pulley is arranged opposite a driven pulley (5, 5a...5f) that is in engagement with a conveyance means (4, 4a, 4b), or is arranged opposite a drive pulley (12) that is in engagement with a continuous, ring-form drive means (10) .

8. The device (1a, 1b) in accordance with one of the claims 1 to 7, **characterised in that**, the conveyance means (4, 4a, 4b) is guided in a track.

9. The device (1a, 1b) in accordance with one of the claims 1 to 8, **characterised by**, a horizontal or inclined conveyance section (7, 13) projecting into the interior of the said ring.

10. The device (1a, 1b) in accordance with claim 9, **characterised in that** one or a plurality from the group of conveyor belt, slide, and vibrator is provided as a conveyance section (7, 13).

11. The device (1a, 1b) in accordance with one of the claims 1 to 10, **characterised in that** one or a plurality from the group of belt, strap, cable, chain is provided as a conveyance means (4, 4a, 4b).

12. The device (1a, 1b) in accordance with one of the claims 1 to 11, **characterised in that** one or a plurality from the group scoop, fork, peg, plate is provided as an accommodation means.

13. The device (1a, 1b) in accordance with claims 11 and 12, **characterised in that** the conveyance means (4, 4a, 4b) comprises a belt consisting of an elastic plastic or rubber with plastic scoops arranged on the latter.

14. The device (1a, 1b) in accordance with claim 13, **characterised in that** the scoops are adhesively bonded onto the belt.

15. The device (1a, 1b) in accordance with claim 13, **characterised in that** the scoops are riveted onto the belt.

## Revendications

1. Dispositif (1a, 1b), destiné à monter des passe-câbles (2) sur un câble, comprenant :
- un compartiment à vrac (3), destiné à recevoir une pluralité de passe-câbles (2),
- un système de convoyage destiné à désolidariser les passe-câbles (2) se trouvant dans le compartiment à vrac (3) et à convoyer les passe-câbles (2) désolidarisés vers un lieu de montage et
- un système de montage (8), destiné à monter les passe-câbles (2) sur le câble,
**caractérisé en ce que** le système de convoyage :
- comprend un moyen de convoyage (4, 4a, 4b) continu, de forme annulaire saillant dans le compartiment à vrac (3) et
- des moyens de logement (6), destinés à loger les passe-câbles (2), les moyens de logement (6) étant placés sur le moyen de convoyage (4, 4a, 4b), sur la face intérieure de l'anneau cité.

2. Dispositif (1a, 1b) selon la revendication 1, **caractérisé par** au moins un galet (5, 5..5f), placé sur la face intérieure de la bague formée par le moyen de convoyage (4, 4a, 4b) autour duquel le moyen de convoyage (4, 4a, 4b) est guidé.

3. Dispositif (1a, 1b) selon la revendication 1, **caractérisé par** plusieurs galets (5, 5a..5f), autour desquels le moyen de convoyage (4, 4a, 4b) est guidé, au moins deux des galets (5, 5..5f) étant placés sur la face intérieure de la bague formée par le moyen de convoyage (4, 4a, 4b) et écartés à la verticale.

4. Dispositif (1a, 1b) selon la revendication 2 ou 3, **caractérisé en ce qu'**au moins l'un des galets (5, 5a, 5b, 5e, 5f) est entraîné et conçu sous la forme d'un galet à friction.

5. Dispositif (1a, 1b) selon la revendication 2 ou 3, **caractérisé en ce qu'**au moins l'un des galets (5e, 5f) est entraîné et conçu sous la forme d'un galet à aiguillons ou d'une roue dentée.

6. Dispositif (1a, 1b) selon l'une quelconque des revendications 1 à 3, **caractérisé en ce**
- **qu'**il est prévu un galet d'entraînement (12) qui s'engage dans le moyen d'entraînement (10) continu, de forme annulaire,
- le moyen d'entraînement (10) s'engage par endroits sur le moyen de convoyage (4, 4a, 4b), sur la face extérieure de la bague formée par le moyen de convoyage (4, 4a, 4b).

7. Dispositif (1a, 1b) selon l'une quelconque des revendications 1 à 6, **caractérisé en ce qu'**en regard d'un galet (5, 5a..5f) entraîné, qui s'engage dans un moyen de convoyage (4, 4a, 4b) ou en regard d'un galet d'entraînement (12) qui s'engage dans un moyen d'entraînement (10) continu, de forme annulaire est placé un galet supplémentaire.

8. Dispositif (1a, 1b) selon l'une quelconque des revendications 1 à 7, **caractérisé en ce que** le moyen de convoyage (4, 4a, 4b) est conduit dans une coulisse.

9. Dispositif (1a, 1b) selon l'une quelconque des revendications 1 à 8, **caractérisé par** un tronçon de convoyage (7, 13) horizontal ou oblique, saillant à l'intérieur de la bague citée.

10. Dispositif (1a, 1b) selon la revendication 9, **caractérisé en ce qu'**en tant que tronçon de convoyage (7, 13) en sont prévus un ou plusieurs du groupe : bande de convoyage, toboggan, vibreur.

11. Dispositif (1a, 1b) selon l'une quelconque des revendications 1 à 10, **caractérisé en ce qu'**en tant que moyen de convoyage (4, 4a, 4b) en sont prévus un ou plusieurs du groupe : bande, courroie, câble, chaîne.

12. Dispositif (1a, 1b) selon l'une quelconque des revendications 1 à 11, **caractérisé en ce qu'**en tant que moyens de logement en sont prévus un ou plusieurs du groupe : aube, fourche, goupille, plaque.

13. Dispositif (1a, 1b) selon la revendication 11 et 12, **caractérisé en ce que** le moyen de convoyage (4, 4a, 4b) comprend une bande composée de matière plastique élastique ou de caoutchouc avec des aubes en matière plastique montées sur cette dernière.

14. Dispositif (1a, 1b) selon la revendication 13, **caractérisé en ce que** les aubes sont collées sur la bande.

15. Dispositif (1a, 1b) selon la revendication 13, **caractérisé en ce que** les aubes sont rivetées sur la bande.
